# FASCICULE DE BREVET EUROPEEN

(11) **EP 1 849 151 B1**
(45) Date de publication et mention de la délivrance du brevet: **22.12.2010**
(21) Numéro de dépôt: 06706232.3
(22) Date de dépôt: 12.01.2006
(51) Int. Cl.: G09F 3/20

(54) **PORTE-ETIQUETTE, TEL QUE NOTAMMENT POUR LA PRESENTATION D UNE ETIQUETTE ELECTRONIQUE DE PRIX**
ETIKETTENHALTER INSBESONDERE ZUM BEISPIEL ZUM ANZEIGEN EINES ELEKTRONISCHEN PREISETIKETTS
TAG-HOLDER, SUCH AS IN PARTICULAR FOR DISPLAYING AN ELECTRONIC PRICE TAG

(30) Priorité: 16.02.2005 FR 0501538
(43) Date de publication de la demande: 31.10.2007
(73) Titulaire: Joalpe Industria de Expositores, S.A., 6200 Tortosendo (PT)
(72) Inventeur: ALVES, Manuel, 6200 Tortosendo (PT); CUNHA, Pedro, Joalpe Industra de Expositores, S.A., 6200 Tortosendo (PT)
(74) Mandataire: Duthoit, Michel Georges André
(86) Numéro de dépôt international: PCT/EP2006/000283
(87) Numéro de publication internationale: WO 2006/087059

(56) Documents cités:
- FR-A- 2 850 198
- US-A1- 2002 146 282

## Description

La présente invention concerne un porte-étiquette tel que notamment pour la présentation d'une étiquette électronique de prix. Elle trouvera une application particulière dans tous les domaines de l'activité économique où l'on désire présenter des informations.

Dans le domaine de l'affichage commercial, et notamment dans les surfaces de vente, il est connu de disposer une baguette porte-étiquette ou une baguette profilée mère pour le support de porte-étiquette sur le bord avant d'une étagère.

Généralement, les tablettes des étagères sont de deux types. Elles peuvent être fines, généralement constituées par une tôle métallique courbée à ses extrémités pour constituer les bords de la tablette, ou peuvent être épaisses, de l'ordre du demi centimètre, constituées, par exemple, d'une plaque en bois, en verre, ou encore en plexiglass.

Les tablettes dites fines présentent généralement une partie de montage sur le bord avant de ses dernières. La baguette profilée présente alors des moyens de fixation adaptés aptes à coopérer avec le bord avant de la tablette. Aussi, par exemple, la tôle métallique peut être pliée pour constituer un profil en U sur le bord avant de la tablette. La baguette profilée présente alors des moyens de clipsage aptes à coopérer avec le U.

Les tablettes dites épaisses ne présentant généralement pas de partie de montage. Les porte-étiquettes présentent alors généralement un profil arrière constituant une mâchoire élastique. Cette mâchoire vient alors pincer le bord avant de la tablette et assure ainsi la fixation de la baguette profilée. Néanmoins, la tenue du porte-étiquette est médiocre, la baguette profilée et notamment le porte-étiquette se désolidarisant de la tablette lors d'une faible traction sur ce dernier.

On connaît également la fixation des baguettes profilées ou porte-étiquette par adhésif. Néanmoins, cette méthode est peu pratique lors de changement. En effet, lorsque les baguettes ou les porte-étiquettes sont retirées, l'adhésif pèle, une partie de l'adhésif restant sur la surface de la tablette. L'adhésif restant attire alors la poussière, et rend les étagères peu attrayantes. Il doit donc être impérativement enlevé et la tablette nettoyée.

La présente invention est de proposer un porte-étiquette qui pallie les inconvénients précités, permettant une fixation sur une étagère dite épaisse de manière efficace.

Un autre but de l'invention est de proposer un porte-étiquette qui permet une fixation sur des tablettes d'épaisseurs différentes.

D'autres buts et avantages de l'invention apparaîtront au cours de la description qui va suivre, qui n'est donnée qu'à titre indicatif et qui n'a pas pour but de la limiter.

L'invention concerne un porte-étiquette, notamment pour la présentation d'une étiquette électronique de prix, comprenant au moins des moyens pour le support d'une étiquette, telle que notamment une étiquette électronique de prix, ainsi que des moyens de fixation aptes à être assujettis au niveau de l'avant d'une tablette, notamment d'une étagère, **caractérisé en ce que** lesdits moyens de fixation présentent des moyens excentriques de pincement de la tablette permettant de régler et de maintenir le porte-étiquette sur des tablettes d'épaisseurs différentes.

L'invention sera mieux comprise à la lecture de la description suivante, accompagnée des dessins en annexe qui en font partie intégrante et parmi lesquels :
- la figure 1 est une vue en perspective d'un porte-étiquette assemblé présentant des moyens de fixation conformes à l'invention,
- la figure 2 est une vue en perspective d'une structure de profil en C des moyens de fixation tels qu'illustrés à la figure 1,
- la figure 3 est une vue en perspective des moyens excentriques de pincement de la tablette tels qu'illustrés à la figure 1,
- la figure 4 est une vue en perspective des moyens de fixation tels qu'illustrés à la figure 1, les moyens excentriques étant positionnés dans une position de dégagement,
- la figure 5 est une vue des moyens de fixation tels qu'illustrés à la figure 4, les moyens excentriques étant positionnés dans une

position intermédiaire d'engagement,
- la figure 6 est une vue des moyens de fixation tels qu'illustrés à la figure 4, les moyens excentriques étant positionnés dans une position finale et optimale de pincement,
- la figure 7 est une vue en perspective d'un porte-étiquette assemblé présentant des moyens de fixation conformes à l'invention selon un second mode de réalisation,
- la figure 8 est une vue en perspective d'une structure de profil en C des moyens de fixation tels qu'illustrés à la figure 7,
- la figure 9 est une vue en perspective des moyens excentriques de pincement de la tablette tels qu'illustrés à la figure 7.

L'invention concerne un porte-étiquette, tel que notamment pour la présentation d'une étiquette de prix, comprenant au moins des moyens pour le support d'une étiquette, telle que notamment une étiquette électronique de prix, ainsi que des moyens de fixation aptes à être assujettis au niveau de l'avant d'une tablette, notamment d'une étagère.

Selon l'invention, les moyens de fixation présentent des moyens excentriques 7 de pincement de la tablette permettant de régler et/ou de maintenir le porte-étiquette sur des tablettes d'épaisseurs différentes.

Aussi, les moyens excentriques permettent la fixation du porte-étiquette sur des étagères, et notamment des tablettes d'épaisseurs différentes. Ils permettent notamment de régler et/ou de fixer le porte-étiquette sur des étagères de 4 mm à 8 mm d'épaisseur, sans être toutefois limitées à cet intervalle.

Avantageusement, selon un mode de réalisation, les moyens excentriques sont autoserrants lors d'une traction du porte-étiquette. Tel qu'illustré aux figures, lorsque le porte-étiquette est soumis à une traction, les moyens excentriques sont entraînés de telle façon qu'ils augmentent l'effort de pincement sur la tablette, assurant ainsi le maintien du porte-étiquette. Ainsi, les moyens excentriques s'agrippent sur la tablette et réagissent à un effort de traction en opposant à ce dernier des efforts de frottement supérieure.

Tels qu'illustrés à la figure 2, les moyens de fixation présentent une structure de profil en C, les ailes horizontales 31, 32 de la structure en C étant espacées d'une distance suffisante pour venir se positionner de part et d'autre du bord avant de ladite tablette, l'aile verticale de la structure en C étant apte à venir en butée contre le bord avant de la tablette.

Telle qu'illustrée aux figures, l'aile supérieure horizontale 31 de la structure en C est de dimension supérieure à l'aile inférieure 32.

Les moyens excentriques 7 sont disposés au niveau d'unedite aile horizontale de la structure de profil en C, et constitués par un excentrique 7' pivotant.

Tel qu'illustré aux figures, l'excentrique est articulé au niveau de l'aile inférieure 32 de la structure en C.

Selon un mode de réalisation, l'une des ailes horizontales de la structure en C présente à son extrémité un axe d'articulation 4 transverse et horizontal autour duquel ledit excentrique est pivotant.

L'excentrique présente une ouverture droite longitudinale de largeur d inférieure au diamètre dudit axe d'articulation transverse 4, permettant ainsi le clipsage de l'excentrique 7' par déformation élastique.

Tel qu'illustré à la figure 3 notamment, l'excentrique présente un corps globalement cylindrique.

L'ouverture droite longitudinale de largeur d débouche sur un évidement longitudinal sensiblement cylindrique de diamètre sensiblement égal au diamètre de l'axe d'articulation transverse 4.

L'axe d'articulation 4 peut être notamment, tel qu'illustré aux figures, tubulaire. L'axe d'articulation 4 transverse forme avec l'une 32 des ailes horizontales de la structure en C une structure en T. L'excentrique 7' présente alors une découpe centrale 8 permettant le passage de l'aile verticale 32 de la structure en T lors de sa rotation.

L'excentrique 7' présente une protubérance 9 à fonction de levier. Tel qu'illustré à la figure 4, ledit excentrique 7' est disposé sur l'aile inférieure 32 de la structure de profil en C, ladite protubérance 9 de l'excentrique faisant saillie vers le bas lorsque l'excentrique 7' présente son plus faible rayon en vis-à-vis de l'aile horizontale supérieure 31 de la structure de profil en C.

Tel qu'illustré à la figure 6, l'excentrique 7' présente son plus fort rayon en vis-à-vis de l'aile horizontale supérieure 31 de la structure de profil en C après une rotation d'environ un quart de tour de ce dernier.

L'excentrique présente, dans cette position extrême de pincement, une zone de méplat 15 afin d'éviter la rotation inverse de ce dernier. Dans cette position extrême, la protubérance 5 est disposée sensiblement parallèle à la tablette (non illustrée).

Aussi, contrairement à l'état de la technique qui nécessite généralement des outils pour le démontage, les moyens de fixation des porte-étiquette peuvent être actionnés manuellement en provoquant la rotation de l'excentrique en faisant appui sur la protubérance 9.

Selon un second mode de réalisation des moyens de fixation 2 illustrés aux figures 7 à 9, les moyens excentriques 7 présentent une surface de contact 17 à facettes.

Aussi, tel qu'illustré à la figure 9, l'excentrique 7' présente sur sa circonférence des cannelures plates. Cette disposition permet avantageusement d'augmenter la tenue du porte-étiquette à la tablette.

Par ailleurs, l'aile supérieure 31 de la structure de profil en C peut présenter des moyens de contact pour augmenter le coefficient de frottement avec la tablette.

Aussi, tel qu'illustré à la figure 7 notamment, une rainure 50 est prévue sur la surface inférieure de l'aile supérieure 31 pour la réception d'une bande de matière adhérente. La bande de matière adhérente pourra notamment être constituée par un PVC présentant des caractéristiques considérées comme flexibles ou tendres.

Selon un mode de réalisation, le porte-étiquette 1 présente des moyens d'articulation faisant interface entre lesdits moyens de fixation 3 à la tablette et les moyens 6 pour le support d'une étiquette. Aussi, l'étiquette peut être orientée suivant des angles de vision différents suivant la hauteur de la tablette dans l'étagère.

Tels qu'illustrés à la figure 2, les moyens de rotation sont constitués par un axe d'articulation 10 autour duquel est montée en rotation une pièce d'articulation 13. L'axe d'articulation 10 est disposé entre deux flancs 12 s'éloignant de l'aile verticale 5 de la structure de profil en C.

Avantageusement, la pièce d'articulation 13 présente des moyens d'indexation permettant de maintenir le porte-étiquette en un angle donné. La pièce d'articulation 13 peut alors prendre la forme d'un pignon denté 13, dont la denture est apte à coopérer avec un cliquet 11 assujetti à la structure en C.

Les moyens 6 pour le support d'une étiquette peuvent notamment se présenter, tels qu'illustrés à la figure 6 d'un support cadre, pour l'encastrement d'une étiquette électronique de prix.

Néanmoins, les moyens 6 de support peuvent prendre toute autre forme et notamment la forme d'une pochette pour une étiquette en carton.

L'invention sera avantageusement fabriquée dans des matières plastiques par les procédés de moulage par injection. Néanmoins, selon les modes de réalisation, d'autres matériaux peuvent être utilisés tels que l'aluminium.

## Revendications

1. Porte-étiquette (1), notamment pour la présentation d'une étiquette électronique de prix, comprenant au moins des moyens (6) pour le support d'une étiquette, telle que notamment une étiquette électronique de prix, ainsi que des moyens de fixation (2) aptes à être assujettis au niveau de l'avant d'une tablette, notamment d'une étagère, **caractérisé en ce que** lesdits moyens de fixation présentent des moyens excentriques (7) de pincement de la tablette permettant de régler et/ou de maintenir le porte-étiquette sur des tablettes d'épaisseurs différentes.

2. Porte-étiquette selon la revendication 1, dans lequel les moyens excentriques (7) sont autoserrants lors d'une traction du porte-étiquette (1).

3. Porte-étiquette selon la revendication 1, dans lequel les moyens de fixation présentent une structure (3) de profil en C, les ailes horizontales (31, 32) de la structure en C étant espacées d'une distance suffisante pour venir se positionner de part et d'autre du bord avant de ladite tablette, l'aile verticale (5) de la structure en C étant apte à venir en butée contre le bord avant de ladite tablette.

4. Porte-étiquette selon la revendication 3, dans lequel les moyens excentriques sont disposés au niveau d'unedite aile horizontale (32) de la structure de profil en C, et constitués par un excentrique (7') pivotant.

5. Porte-étiquette selon la revendication 4, dans lequel l'une (32) des ailes horizontales de la structure de profil en C présente à son extrémité un axe d'articulation (4) transverse et horizontal, autour duquel ledit excentrique (7') est pivotant.

6. Porte-étiquette selon la revendication 4, dans lequel les moyens excentriques (7) présentent une surface de contact (17) à facettes.

7. Porte-étiquette selon la revendication 5, dans lequel l'excentrique (7') présente une ouverture droite longitudinale de largeur d inférieure au diamètre dudit axe d'articulation (4) transverse, permettant ainsi le clipsage de l'excentrique (7') par déformation élastique.

8. Porte-étiquette selon la revendication 5, dans lequel l'axe d'articulation (4) transverse forme avec l'une (32) des ailes horizontales du C une structure en T, l'excentrique (7') présentant une découpe centrale (8) permettant le passage de l'aile verticale (32 de la structure en T lors de sa rotation.

9. Porte-étiquette selon la revendication 4, dans lequel l'excentrique (7') présente une protubérance (9) à fonction de levier.

10. Porte-étiquette selon la revendication 3, dans lequel l'aile supérieure (31) de la structure de profil en C présente des moyens de contact pour augmenter le coefficient de frottement avec la tablette.

## Claims

1. A tag-holder (1), in particular for displaying an electronic price tag, comprising at least means (6) for holding a tag such as in particular an electronic price tag, as well as fixing means (2) adapted to be secured at the front of a shelf, in particular of a rack, **characterised in that** said fixing means have eccentric means (7) for clipping the shelf so as to adjust and/or maintain the tag holder on shelves of different thicknesses.

2. A tag-holder according to claim 1, wherein the eccentric means (7) are self-clamping when drawn by the tag holder (1).

3. A tag-holder according to claim 1, wherein the fixing means have a C-shaped structure (3),whereas the horizontal wings (31, 32) of the C-shaped structure are spaced apart by a sufficient distance for being placed on both sides of the front edge of said shelf,
the vertical wing (5) of the C-shaped structure being capable of abutting against the front edge of said shelf.

4. A tag-holder according to claim 3, wherein the eccentric means are arranged at such a horizontal wing (32) of the structure of C-shaped profile, and formed of a pivoting eccentric (7').

5. A tag-holder according to claim 4, wherein in one (32) of the horizontal wings of the C-shaped structure exhibits at the end thereof a transversal and horizontal pivot pin (4), around which said eccentric (7') is pivoting.

6. A tag-holder according to claim 4, wherein the eccentric means (7) exhibit a faceted contact surface (17).

7. A tag-holder according to claim 5, wherein the eccentric (7') exhibits a longitudinal straight opening of width d smaller than the diameter of said transversal pivot pin (4), for thereby snap-fitting the eccentric (7') by elastic deformation.

8. A tag-holder according to claim 5, wherein the transversal pivot pin (4) forms with one (32) of the horizontal wings of the C a T-shaped structure, whereas the eccentric (7') has a central cut-out (8) for letting through the vertical wing (32) of the a T-shaped structure during its rotation.

9. A tag-holder according to claim 4, wherein the eccentric means (7') exhibit a protuberance (9) with a lever function.

10. A tag-holder according to claim 3, wherein the upper wing (31) of the structure of C-shaped profile exhibits contact means to increase the friction coefficient with the shelf.

## Patentansprüche

1. Schildträger (1), nämlich zur Anzeige eines elektronischen Preisschildes, umfassend wenigstens Mittel (6) zum Tragen eines Schildes, wie nämlich eines elektronischen Preisschildes, sowie Befestigungsmittel (2), die geeignet sind, um im Bereich des Vorderrandes eines Brettes, nämlich eines Regals, befestigt zu werden, **dadurch gekennzeichnet, dass** die besagten Befestigungsmittel exzentrische Mittel (7) zum Klemmen des Brettes umfassen, die es erlauben, den Schildträger einzustellen und/oder an Brettern unterschiedlicher Dicken zu halten.

2. Schildträger nach Anspruch 1, bei dem die exzentrischen Mittel (7) bei einem Ziehen des Schildträgers selbstklemmend sind.

3. Schildträger nach Anspruch 1, bei dem die Befestigungsmittel eine C-förmige Profilstruktur (3) aufweisen, wobei die waagerechten Flügel (31, 32) der C-förmigen Struktur von einander um einen ausreichenden Abstand beabstandet sind, um beiderseits des Vorderrandes des besagten Brettes positioniert zu werden, wobei der senkrechte Flügel (5) der C-förmigen Struktur geeignet ist, um gegen dem Vorderrand des besagten Brettes anzuliegen.

4. Schildträger nach Anspruch 3, bei dem die exzentrischen Mittel im Bereich eines besagten waagerechten Flügels (32) der C-förmigen Profilstruktur angeordnet und von einem schwenkbaren Exzenter (7') gebildet sind.

5. Schildträger nach Anspruch 4, bei dem einer (32) der waagerechten Flügel der C-förmigen Profilstruktur an seinem Ende eine waagerechte Quergelenkachse (4) aufweist, um die der besagte Exzenter (7') schwenkbar ist.

6. Schildträger nach Anspruch 4, bei dem die exzentrischen Mittel (7) eine Berührungsfläche (17) mit Rauten aufweist.

7. Schildträger nach Anspruch 5, bei dem der Exzenter (7') eine gerade Längsöffnung einer Länge d, die kleiner ist als der Durchmesser der besagten Quergelenkachse (4), aufweist, was das Aufklipsen des Exzenters (7') durch elastische Verformung ermöglicht.

8. Schildträger nach Anspruch 5, bei dem die Quergelenkachse (4) mit einem (32) der waagerechten Flügel des "C" eine T-förmige Struktur bildet, wobei der Exzenter (7') einen zentralen Ausschnitt (8) aufweist, der den Durchgang des senkrechten Flügels (32) der T-förmigen Struktur bei der Drehung derselben erlaubt.

9. Schildträger nach Anspruch 4, bei dem der Exzenter (7') einen Vorsprung (9) mit Hebelfunktion aufweist.

10. Schildträger nach Anspruch 3, bei dem der obere Flügel (31) der C-förmigen Profilstruktur Kontaktmittel aufweist, um den Reibungskoeffizienten mit dem Brett zu erhöhen.
